# EUROPÄISCHE PATENTSCHRIFT

(11) **EP 0 975 547 B1**
(45) Veröffentlichungstag und Bekanntmachung des Hinweises auf die Patenterteilung: **24.09.2003**
(21) Anmeldenummer: 98921449.9
(22) Anmeldetag: 09.04.1998
(51) Int. Cl.: B67D 5/02, B67D 5/58, B65D 51/16, B65D 77/06

(54) **GESCHLOSSENER BEHÄLTER MIT VORRICHTUNG ZUM ENTNEMEN EINER FLÜSSIGKEIT AUS DEM GESCHLOSSENEN BEHÄLTER**
CLOSED CONTAINER WITH DEVICE FOR WITHDRAWING A LIQUID THEREFROM
RECIPIENT FERME AVEC DISPOSITIF POUR PRELEVER UN LIQUIDE DE CE RECIPIENT

(30) Priorität: 16.04.1997 DE 19715893
(43) Veröffentlichungstag der Anmeldung: 02.02.2000
(73) Patentinhaber: Boehringer Ingelheim International GmbH, 55218 Ingelheim am Rhein (DE)
(72) Erfinder: GESER, Johannes, D-44227 Dortmund (DE); KLADDERS, Heinrich, D-45468 Mülheim (DE)
(74) Vertreter: Laudien, Dieter, Dr.
(86) Internationale Anmeldenummer: EP9802074
(87) Internationale Veröffentlichungsnummer: WO98046522

(56) Entgegenhaltungen:
- WO-A-86/00868
- FR-A- 2 672 038
- GB-A- 2 013 157
- US-A- 3 095 328
- US-A- 4 130 909
- US-A- 4 173 604
- US-A- 4 739 928
- US-A- 5 611 687

## Beschreibung

Die Erfindung betrifft einen geschlossenen Behälter mit einer Vorrichtung zum Entnehmen einer Flüssigkeit aus dem geschlossenen Behälter. Der Behälter ist mit einem Entnahmestutzen versehen, durch den die Flüssigkeit aus dem Behälter entnommen und der weiteren Verwendung zugeführt wird. Der Behälter hat eine wechselnde Lage im Raum, wenn er Teil eines tragbaren Gerätes ist.

WO 86/00 868 zeigt ein Beispiel eines solchen Behälters.

Die Erfindung bezweckt, das Entnehmen einer Flüssigkeit aus einem geschlossenen Behälter bei beliebiger räumlicher Lage des Behälters zu ermöglichen, damit die entnommene Flüssigkeit bestimmungsgemäß und störungsfrei verwendet werden kann.

Es ist bekannt, eine Flüssigkeit aus einem starren Behälter durch einen Ablaßstutzen nach unten abzulassen oder mittels eines in den Behälter ragenden Rohres oder Schlauches nach oben oder seitlich zu entnehmen. Der abgegebene Flüssigkeitsstrom ist blasenfrei und ununterbrochen, so lange die Flüssigkeit den Ablaßstutzen vollständig bedeckt, oder so lange das Ende des Rohres vollständig in die Flüssigkeit eintaucht. Diese Bedingungen lassen sich bei einem Behälter mit fester räumlicher Lage auf einfache Weise einhalten. Die im Behälter vorhandene Flüssigkeit läßt sich praktisch vollständig entnehmen.

In tragbaren Geräten dagegen kann ein starrer Flüssigkeitsbehälter jede beliebige räumliche Lage einnehmen. So lange eine der für einen Behälter mit fester räumlicher Lage genannten Bedingungen erfüllt ist, läßt sich auch aus einem Behälter mit wechselnder räumlicher Lage ein blasenfreier ununterbrochener Flüssigkeitsstrom entnehmen. Es ist jedoch nicht möglich, die im Behälter vorhandene Flüssigkeit annähernd vollständig zu entnehmen.

Weiter ist bekannt, in dem starren Behälter einen Folienbeutel anzuordnen, der die Flüssigkeit enthält, und der sich in dem Maße zusammenzieht, wie Flüssigkeit aus dem Folienbeutel entnommen wird (collapsible bag). Erfahrungsgemäß ist die Flüssigkeit aus dem Beutel dann nicht mehr entnehmbar, sobald sich die Folie auf den Ablaßstutzen oder auf das Ende des Rohres oder Schlauches legt. Dieses kann erfahrungsgemäß eintreten, bevor der Folienbeutel leer ist.

Damit stellt sich die Aufgabe, einen Behälter mit einer Vorrichtung anzugeben, mit der eine Flüssigkeit aus dem geschlossenen Behälter störungsfrei und annähernd vollständig entnommen werden kann, wobei der Behälter mit einem Entnahmestutzen versehen ist, eine Flüssigkeit enthält und eine räumlich wechselnde Lage hat.

Der Behälter enthält ein Speichermedium, das offenporig porös ist und als einstückiger Körper ausgebildet ist. Das Speichermedium befindet sich innerhalb des Behälters zumindest im Bereich des Endes des Entnahmestutzens. Es berührt zumindest zeitweise die Flüssigkeit. Für das restlose Entnehmen der Flüssigkeit liegt es bevorzugt an einem Teil der Innenwand des Bjehälters an.

Erfindungsgemäß ist das speichermedium außerhalb des Entnahmestutzens vor dessen Ende angebracht und kann den in den Behälter ragenden Entnahmestutzen zumindest auf einem Teil seiner Länge innerhalb des Behälters umgeben. Bei einer anderen Ausführung füllt es den größten Teil des Behältervolumens aus.

Es kann zweckmäßig sein, im Bereich des Endes des Entnahmestutzens einen Hohlraum im Speichermedium vorzusehen.

Das Speichermedium ist entweder ein formstabiler Körper aus gesintertem Pulver oder ein Bausch, ein Vlies, ein Gewirk oder ein Gewebe aus Fasern oder ein offenporiger Körper, zum Beispiel ein Schwamm. Weiter kann es ein nicht gesintertes Pulver sein, das einen Teil des Behältervolumens vollständig ausfüllt, wobei das mit Pulver-gefüllte Teilvolumen von dem übrigen Volumen des Behälters durch eine flüssigkeitsdurchlässige Wand getrennt ist.

Das Pulver oder die das Speichermedium bildenden Fasern können aus Kunststoff, Keramik, Glas, Metall oder aus einem Naturstoff bestehen.

Als Kunststoffpulver sind Pulver zum Beispiel aus Polyolefin oder Polyester geeignet. Weiter sind Pulver aus Keramik oder Glas zum Beispiel aus Al₂O₃, SiO₂, TiO₂, Na-Al-Silikat geeignet. Metallpulver können aus Ni, Al, Edelstahl, Stahl, oder Bronze bestehen. Die Teilchengröße beträgt 0,5 bis 500 µm.

Als Fasern sind solche aus Kunststoff, zum Beispiel Polyolefin oder Polyester, aus Glas oder aus Metall oder Metall-Legierungen, zum Beispiel aus Stahl geeignet. Der Faserdurchmesser beträgt 5 bis 100 µm.

Der Entnahmestutzen kann ein starres Rohr oder ein biegsamer Schlauch sein. Der Entnahmestutzen kann statt durch den Deckel oder durch den Boden an einer beliebigen Stelle durch die Behälterwand in den Innenraum eintreten.

Falls der Behälter starr ist und im Behälter kein nennenswerter Unterdrück entstehen darf, wird der Behälter mit einem - gegebenenfalls automatisch arbeitenden - Belüftungsventil versehen.

Das Speichermedium ist von Kapillaren durchzogen und dient als Vorspeicher für die Flüssigkeit. Es hält ständig eine gewisse Menge der Flüssigkeit in der Nähe des Endes des Entnahmestutzens, auch dann, wenn des Ende des Entnahnestutzens selbst oberhalb des Flüssigkeitsspiegels im Behälter liegt. Bei dieser räumlichen Lage des Behälters wird die Flüssigkeit aus dem Speichermedium entnommen. Sobald sich die räumliche Lage des Behälters ändert und das Speichermedium wieder mit Flüssigkeit Kontakt hat, saugt es sich wieder mit Flüssigkeit voll.

Das Speichermedium füllt bevorzugt nur einen Teil des Behältervolumens aus.

Der erfindungsgemäße Behälter hat folgende Vorteile:
- Er erlaubt die lageunabhängige Versorgung des Entnahmestutzens mit Flüssigkeit, solange der maximal mögliche Volumenstrom im Entnahmestutzen kleiner ist als der maximal mögliche Volumenstrom der Flüssigkeit im Speichennedium.
- Die Flüssigkeit läßt sich frei von Gasblasen entnehmen, das Speichermedium dient als Blasensperre.
- Auch aus einem Folienbeutel: läßt sich die Flüssigkeit - störungsfrei und praktisch restlos entnehmen.
- Das Speichermedium wirkt als Filter für die Flüssigkeit.
- Mittels eines Speichermediums, das an einem Teil der Innenwand des Behälters anliegt, läßt sich die Flüssigkeit aus dem Behälter praktisch restlos entnehmen.

Von besonderem Interesse ist der erfindungsgemäße Behälter zur speicherung eines in einem Lösemittel gelösten Arzneimittels zum Erzeugen eines Aerosols für die inhalative Applikation. Geeignete Lösemittel sind beispielsweise Wasser oder Ethanol oder Mischungen davon. Geeignete Arzneimittel sind beispielsweise Berotec, Atrovent, Berodual, Salbutamol, Combivent, Oxivent, Ba 679, BEA 2108 und andere.

Der erfindungsgemäße Behälter kann in einer besonderen Ausführungsform als wirkstoffdepot für Vernebler verwendet werden, wie sie beispielsweise in der PCT-Anmeldung WO 91/14468 oder der WO 97/12687 offenbart sind. Die erfindungsgemäße Vorrichtung gewährleistet auch bei der Entnahme geringer Flüssigkeitsmengen im Bereich zwischen 10 und 40 Mikrolitern eine blasenfreie Entnahme der Lösung aus dem Speichermedium, das im allgemeinen ein Volumen zwischen 2 und 6 Millilitern aufweist.

Der erfindungsgemäße Behälter wird an Hand der Figuren 1, 3 bis 8 und 10 beispielhaft näher erläutert.

Figur 1 zeigt einen axialen Längsschnitt durch einen zylindrischen Behälter (1) mit flachem Boden, der mit einem Deckel (2) verschlossen ist. In dem Deckel ist ein Belüftungsventil (3) angebracht. Der Entnahmestutzen (4) ist als starres Rohr ausgebildet, das im Deckel befestigt ist, und das in den Behälter hineinragt. Der Entnahmestutzen ist in seiner ganzen im Behälter befindlichen Länge von dem Speichermedium (5) umgeben, das als zylindrischer Körper ausgebildet ist und den Boden des Behälters berührt. In der Umgebung des Endes des Entnahmestutzens ist ein Hohlraum (6) im Speichermedium vorhanden.

Figur 3 zeigt eine Ausführungsform, bei der der starre Entnahmestutzen (9) fast bis zum Boden des Behälters reicht. Der Entnahmestutzen endet in einem pulverförmigen Speichermedium (10), auf dem ein flüssigkeitsdurchlässiges Drahtnetz (11) liegt, das an seinem Rand mit der Behälterwand verbunden ist. Vor dem Eintrittsende des Entnahmestutzens (9) befindet sich ebenfalls ein Drahtnetz. Die Drahtnetze halten das pulverförmige Speichermedium in dem dafür vorgesehenen Teilvolumen des Behälters.

Figur 4 zeigt eine weitere Ausführungsfonn. In diesem Falle berührt das Speichermedium (12) den Behälterboden jedoch nicht.

Figur 5 a zeigt einen axialen Längsschnitt durch einen zylindrischen Behälter (1) und Figur 5 b einen Querschnitt senkrecht zur Behälterachse in der in Figur 5 a angedeuteten Ebene. Der Entnahmestutzen (13) ist flexibel. An seinem in den Behälter ravenden Ende ist das einstückige Speichermedium (14) angebracht. Das Speichermedium berührt die zylindrische Innenwand und den Boden des Behälters; es ist auf der Behälterachse stabförmig, reicht bis zum Deckel des Behälters und umgibt das Ende des Entnahmestutzens.

Figur 6 a zeigt einen axialen Längsschnitt durch einen zylindrischen Behälter (1) und Figur 6 b einen Querschnitt senkrecht zur Behälterachse in der in Figur 6 a angedeuteten Ebene. In diesem Fall hat das einstückige Speichermedium (16) einen vierarmigen Querschnitt. Das Ende des im Boden des Behälters befindlichen Entnahmestutzens (17) ist von dem Speichermedium umgeben. Die Schenkel des Speichermediums berühren die Innenwand sowie den Boden des zylindrischen Behälters.

Figur 7 a zeigt einen axialen Längsschnitt durch einen zylindrischen Behälter (1) und Figur 7 b einen Querschnitt senkrecht zur Behälterachse in der in Figur 7 a angedeuteten Ebene. Die erfindungsgemäße Vorrichtung ist ähnlich wie in den Figuren 5 a und 5 b ausgeführt. Das einstückige Speichermedium (18) besteht aus vier Stäben (19 a, 19 b, 19 c und 19 d), die die Innenwand des Behälters berühren und vom Deckel bis zum Boden reichen. Am Boden des Behälters gehen die Stäbe in einen vierarmigen Stern (20) über, aus dem in der Mitte ein zylindrischer Stab (21) hervorragt, der bis zum Deckel des Behälters reicht und das Ende des Entnahmestutzens umgibt.

Figur 8 zeigt einen Längsschnitt durch einen eiförmigen Behälter (22), in den ein flexibler Entnahmestutzen (23) hineinragt, an dessen Ende sich das Speichermedium (24) befindet. Unabhängig von der Lage des Behälters berührt das Speichermedium ständig die Innenwand des Behälters in dem Bereich, in dem sich die Flüssigkeit befindet.

Figur 10 zeigt einen axialen Längsschnitt durch einen Behälter (27), dessen Boden (28) gekrümmt ist. In dem Behälter befindet sich ein Folienbeutel (29), der mit der Flüssigkeit gefüllt ist. Durch den Deckel ragt der Entnahmestutzen (30) in den Behälter hinein, dessen Ende von dem zylinderförmigen Speichermedium (31) umgeben ist. Am Ende des Entnahmestutzens ist im Speichermedium ein Hohlraum (32) vorhanden.

Figuren 2 und 9 zeigen Behälter, die nicht gemäß der vorliegenden Erfindung sind.

### Beispiel 1: Vorrichtung dur Aerosol-Erzeugung

Aus einer Flüssigkeit wird ein Aerosol erzeugt, indem die Flüssigkeit unter hohem Druck durch eine Düse strömt und außerhalb der Düse zerstäubt wird. Der dazu erforderliche Hochdruck in der Flüssigkeit läßt sich nur erreichen, wenn die Flüssigkeit aus dem Behälter blasenfrei entnommen wird.

Der Aerosol-Erzeuger ist mit einer erfindungsgemäßen Vorrichtung entsprechend Figur 1 versehen. Das Speichermedium besteht aus gesintertem Polyethylen. Das handelsübliche PolyethylenPulver (Hersteller: Hoechst AG, Typ GUR 4120) hat eine mittlere Korngröße von 120 µm. Die erfindungsgemäße Vorrichtung dient in diesem Fall als Blasensperre und als Vorspeicher für die Flüssigkeit.

### Beispiel 2: Vorrichtung zum Entnehmen einer unter Schutzgas stehenden Flüssigkeit.

Ein verformbarer Folienbeutel ist zu etwa 80 % seines Volumens mit einer unter Schutzgas befindlichen Flüssigkeit gefüllt, die *aus* dem Beutel tropfenweise entnommen werden soll. Der Entnahmestutzen hat an seinem Austrittsende ein Rückschlagventil. An seinem in den Beutel ragenden Ende ist das Speichermedium in Form einer Filzkugel aus Polyesterfaser mit 18 µm Durchmesser befestigt.

Beim Zusammendrücken des Beutels von Hand tritt aus dem Entnahmestutzen die Flüssigkeit tropfenweise aus. Der Beutel zieht sich in dem Maße zusammen, wie Flüssigkeit entnommen wird. Das Rückschlagventil am Austrittsende des Entnahmestutzens verhindert das Eindringen von Luft in den Folienbeutel. Die Filzkugel am Eintrittsende des Entnahmestutzens saugt sich nach jedem Betätigen der Vorrichtung wieder mit Flüssigkeit voll. Die Filzkugel wirkt als Vorspeicher für die Flüssigkeit und als Sperre für das Schutzgas. Sie enthält mehr Flüssigkeit als bei einer Betätigung aus der Filzkugel entnommen wird.

Die Filzkugel ermöglicht das praktisch restlose Entnehmen der im Beutel vorhandenen Flüssigkeit. Sie verhindert weiter das Verschließen des Eintrittsendes des Entnahmestutzens durch die sich davor legende Folie. Das Schutzgas tritt erst dann durch den Entnahmestutzen aus, wenn die Flüssigkeit praktisch restlos aus dem Folienbeutel entnommen worden ist.

## Patentansprüche

1. Geschlossener, eine Flüssigkeit enthaltender Behälter (1), der eine räumlich wechselnde Lage hat, und der mit einer Vorrichtung zum Entnehmen der Flüssigkeit versehen ist, wobei der Behälter mit einem Entnahmestutzen (4) versehen ist, der ein starres Rohr oder ein biegsamer Schlauch ist und der in den Behälter hineinragt und im Inneren des Behälters ist ein von Kapillaren durchzogenes Speichermedium (5), das offenporig porös und als einstückiger Körper ausgebildet ist, das sich innerhalb des Behälters (1) zumindest im Bereich des Endes des Entnahmestutzens (4) befindet, **dadurch gekennzeichnet, daß** das Speichermedium außerhalb des Entnahmestutzens angebracht ist und zumindest zeitweise mit der Flüssigkeit Kontakt hat.

2. Behälter nach Anspruch 1, **dadurch gekennzeichnet, daß** der Entnahmestutzen oberhalb des Flüssigkeitsspiegels im Behälter liegt.

3. Behälter nach den Ansprüchen 1 und 2, **dadurch gekennzeichnet, daß** das Speichermedium (5), den in den Behälter (1) ragenden Entnahmestutzen (4) zumindest auf einem Teil seiner Länge innerhalb des Behälters umgibt oder den größten Teil des Volumens des Behälters ausfüllt.

4. Behälter nach den Ansprüchen 1 bis 3, **dadurch gekennzeichnet, daß** das Speichermedium (26) die Innenwand des Behälters berührt.

5. Behälter nach den Ansprüchen 1 bis 4, **dadurch gekennzeichnet, daß** ein Hohlraum (6, 32) im Speichermedium im Bereich des Endes des Entnahmestutzens (4, 30) ausgebildet ist.

6. Behälter nach Anspruch 5, **dadurch gekennzeichnet, daß** der Hohlraum so ausgebildet ist, daß das Ende des Entnahmestutzens (4, 30) das Speichermedium nicht berührt.

7. Behälter nach den Ansprüchen 1 bis 6, **dadurch gekennzeichnet, daß** das Speichermedium ein formstabilen Körper aus gesintertem Pulver ist oder ein nicht gesintertes Pulver als Speichermedium ist, das einen Teil des Volumens des Behälters vollständig ausfüllt, wobei das mit Pulver gefüllte Teilvolumen von dem übrigen Volumen des Behälters durch eine flüssigkeitsdurchlässige Wand getrennt ist oder daß das Speichermedium ein Gewebe, Gewirk, Vlies oder Bausch aus Fasern ist.

8. Behälter nach Anspruch 7, **dadurch gekennzeichnet, daß** das Pulver oder die das Speichermedium bildenden Fasern aus Kunststoff, Keramik, Glas, Metall oder aus einem Naturstoff bestehen.

9. Behälter nach den Ansprüchen 1 bis 7, **gekennzeichnet durch** einen Folienbeutel (29), der sich im Inneren des Behälters (1) befindet.

10. Verwendung eines Behälters gemäß einem der Ansprüche 1 bis 9 als Wirkstoffdepot für Vernebler.

11. Verwendung eines Behälters gemäß Anspruch 10 zur Entnahme von Flüssigkeitsmengen im Bereich zwischen 10 und 40 Mikrolitern.

12. Verwendung eines Behälters nach einem der Ansprüche 10 oder 11 zur Speicherung eines in einem Lösemittel gelösten Arzneimittels.

## Claims

1. Closed container (1) containing a liquid, said container having a spatially fluctuating position and being provided with a device for withdrawing the liquid, the container being provided with a withdrawal nozzle (4) which is a rigid or flexible tube and projects into the container, and inside the container there is a storage medium (5) containing capillaries which is constructed as an open-pored porous integral body located inside the container (1), at least in the region of the end of the withdrawal nozzle (4), **characterised in that** the storage medium is mounted outside the withdrawal nozzle and is at least intermittently in contact with the liquid.

2. Container according to claim 1, **characterised in that** the withdrawal nozzle is located above the level of the liquid in the container.

3. Container according to claims 1 and 2, **characterised in that** the storage medium (5) surrounds the withdrawal nozzle (4) projecting into the container (1) at least over part of its length inside the container or fills the majority of the volume of the container.

4. Container according to claims 1 to 3, **characterised in that** the storage medium (26) is in contact with the inner wall of the container.

5. Container according to claims 1 to 4, **characterised in that** a cavity (6, 32) is formed in the storage medium in the region of the end of the withdrawal nozzle (4, 30).

6. Container according to claim 5, **characterised in that** the cavity is constructed so that the end of the withdrawal nozzle (4, 30) does not come into contact with the storage medium.

7. Container according to claims 1 to 6, **characterised in that** the storage medium is a dimensionally stable body of sintered body or a non-sintered powder is used as the storage medium which totally fills part of the volume of the container, the partial volume filled with powder being separated from the remainder of the volume of the container by a liquid-permeable wall, or the storage medium is a woven or knitted structure or a fleece or pad of fibres.

8. Container according to claim 7, **characterised in that** the powder or the fibres which form the storage medium consist of plastics, ceramics, glass, metal or a natural material.

9. Container according to claims 1 to 7, **characterised by** a foil bag (29) disposed inside the container (1).

10. Use of a container according to one of claims 1 to 9 as a store of active substance for nebulisers.

11. Use of a container according to claim 10 for withdrawal of quantities of liquid in the range from 10 to 40 microlitres.

12. Use of a container according to one of claims 10 or 11 for storing a medicament dissolved in a solvent.

## Revendications

1. Récipient (1) fermé contenant un liquide, lequel a une position variable dans l'espace et est muni d'un dispositif pour prélever le liquide, le récipient étant muni d'une tubulure de prélèvement (4) qui est un tube rigide ou un tuyau flexible et qui fait saillie dans le récipient et à l'intérieur du récipient étant un moyen de stockage (5) traversé de capillaires qui est conçu de façon poreuse avec des pores ouverts et en tant que corps en une seule pièce qui se trouve à l'intérieur du récipient (1) au moins dans la zone de l'extrémité de la tubulure de prélèvement (4), **caractérisé en ce que** le moyen de stockage est appliqué à l'extérieur de la tubulure de prélèvement et est au moins temporairement en contact avec le liquide.

2. Récipient selon la revendication 1 **caractérisé en ce que** la tubulure de prélèvement se trouve au-dessus du niveau du liquide.

3. Récipient selon les revendications 1 et 2 **caractérisé en ce que** le moyen de stockage (5) entoure la tubulure de prélèvement (4) qui dépasse dans le récipient (1) au moins sur une partie de sa longueur à l'intérieur du récipient ou remplit la plus grande partie du volume du récipient.

4. Récipient selon les revendications 1 à 3 **caractérisé en ce que** le moyen de stockage (26) touche la paroi intérieure du récipient.

5. Récipient selon les revendications 1 à 4 **caractérisé en ce qu'**un espace creux (6, 32) est formé dans le moyen de stockage dans la zone de l'extrémité de la tubulure de prélèvement (4, 30).

6. Récipient selon la revendication 5 **caractérisé en ce que** l'espace creux est formé de telle sorte que l'extrémité de la tubulure de prélèvement (4, 30) ne touche pas le moyen de stockage.

7. Récipient selon les revendications 1 à 6 **caractérisé en ce que** le moyen de stockage est un corps indéformable en une poudre frittée ou une poudre non frittée en tant que moyen de stockage qui remplit intégralement une partie du volume du récipient, le volume partiel rempli de poudre étant séparé du reste du volume du récipient par une paroi perméable aux liquides, ou que le moyen de stockage est un tissu, un maillage, un non tissé ou un godage en fibres.

8. Récipient selon la revendication 7 **caractérisé en ce que** la poudre ou les fibres qui forment le moyen de stockage sont en matière synthétique, en céramique, en verre, en métal ou en un matériau naturel.

9. Récipient selon les revendications I à 7 **caractérisé par** un sac en feuille (29) qui se trouve à l'intérieur du récipient (1).

10. Utilisation d'un récipient selon l'une des revendications 1 à 9 en tant que contenant de principe actif pour des atomiseurs.

11. Utilisation d'un récipient selon la revendication 10 pour prélever des quantités de liquide comprises entre 10 et 40 microlitres.

12. Utilisation d'un récipient selon l'une des revendications 10 ou 11 pour stocker un médicament dissous dans un solvant.
